# EUROPÄISCHE PATENTSCHRIFT

(11) **EP 2 170 556 B1**
(45) Veröffentlichungstag und Bekanntmachung des Hinweises auf die Patenterteilung: **04.06.2014**
(21) Anmeldenummer: 08785211.7
(22) Anmeldetag: 30.07.2008
(51) Int. Cl.: B24B 33/02, B24B 33/08

(54) **MASCHINE ZUR ERZEUGUNG NICHT ZYLINDRISCHER BOHRUNGSFLÄCHEN**
MACHINE FOR CREATING NON-CYLINDRICAL BORE SURFACES
MACHINE POUR LA PRODUCTION DE FACES D'ALÉSAGE NON CYLINDRIQUES

(30) Priorität: 04.08.2007 DE 102007038123
(43) Veröffentlichungstag der Anmeldung: 07.04.2010
(73) Patentinhaber: Gehring Technologies GmbH, 73760 Ostfildern (DE)
(72) Erfinder: FLORES, Gerhard, 73760 Ostfildern (DE); KLINK, Ulrich, 72639 Neuffen (DE); LITTY, Klaus, 71394 Kernen (DE); WAGNER, Andreas, 73734 Esslingen (DE)
(74) Vertreter: DREISS Patentanwälte PartG mbB
(86) Internationale Anmeldenummer: PCT/EP2008/006265
(87) Internationale Veröffentlichungsnummer: WO 2009/018949

(56) Entgegenhaltungen:
- EP-A- 1 790 435
- DE-A1- 19 925 193
- US-A- 5 681 210
- US-B1- 6 179 700

## Beschreibung

Die Erfindung betrifft eine Maschine nach dem Oberbegriff des Patentanspruches 1, vorzugsweise eine Honmaschine oder eine Bohrmaschine.

Es handelt sich um eine Maschine zur Bearbeitung von Bohrungen, die sich unter Funktionsbedingungen lokal unterschiedlich um bekannte Beträge verformen. Die Verformungen sind Veränderungen gegenüber einer gewünschten an sich idealen Zylinderform. Sie entstehen durch Montageverspannungen, thermische Einflüsse und dynamische Kräfte (vgl. K. Lönne, Das GOETZE Zylinderverzugmeßsystem und Möglichkeiten zur Reduzierung der Zylinderverzüge, Druckschrift der Nr. 89 36 10 - 12/88 der Fa. Goetze, sowie J. Schmid, Optimiertes Honverfahren für Gusseisen-Laufflächen, VDI - Berichte Nr. 106, S. 217 - 235). Solche Bohrungen werden daher mit einer nicht zylindrischen Bohrungsfläche versehen, die dann infolge der sich im Betriebszustand einstellenden Verformungen die gewünschte zylindrische Form annimmt. Bohrungen mit derartig bearbeiteten Bohrungsflächen führen zu verbesserten Betriebsbedingungen, z.B. bei einem Verbrennungsmotor durch geringere Vorspannung der Kolbenringe zu geringerer Reibung und höherer Gasdichtheit. Man bezeichnet dieses Verfahren zur Herstellung einer nicht zylindrischen Bohrungsfläche auch als "Formhonen".

So zeigt **Figur 1** in räumlicher Darstellung eine derart bearbeitete Bohrungsfläche mit einer lokalen Ausformung oder Erweiterung 11 und einer lokalen Einengung 22. Diese Form ist die Sollform, die durch die Bearbeitung erzeugt werden soll und die sich dann bei Belastung im Betriebszustand zu einer genau zylindrischen Bohrung verformt. Derartige von der Zylinderform abweichende Vorhaltekonturen werden als invertierte Abweichungen von einer zylindrischen Idealform definiert und z. B. durch Finite Elemente Berechnungen oder experimentell bestimmt.

Ein Verfahren zur Erzeugung derartiger von der Zylinderform abweichender Bohrungsflächen ist z.B. aus der EP 1 321 229 A1 und der DE 4 007 121 A bekannt. Ferner beschreibt die japanische Druckschrift JP 2000-291487A ein Honwerkzeug mit piezoelektrischen Zustellelementen zwischen dem Werkzeugkörper und den Honleisten (vgl. Fig. 6 und 7, Bezugszeichen 22 , sowie die Abschnitte [35 und 36] der Beschreibung). In der EP 1 169 154 B1 (= WO 00/62962) wird ein piezoelektrischer Einstellmechanismus beschrieben, der im Werkzeugkörper zwischen einander radial gegenüber liegenden Schneiden angeordnet ist. In der EP 1 790 435 A1 wird ein Werkzeug mit einer Basiszustellung zum vollflächigen Bearbeiten der Bohrungsfläche und einer zusätzlichen Feinzustellung zur Erzeugung von zylindrizitätsabweichenden Formänderungen beschrieben, die durch ein zwischen Schneidleiste und Tragleiste angeordnetes piezoelektrisches Element gebildet wird.

Aus der US 6, 179, 700 B1 ist ein Honwerkzeug bekannt mit dessen Hilfe elliptische Bohrungen gehont werden können. Dabei werden die gelenkig gelagerten Honleisten durch eine Nockenwelle mit elliptischer Nockenform geführt.

Zur weiteren Erläuterung der Aufgabenstellung sei auf Figur 2 Bezug genommen. Diese zeigt einen Querschnitt durch eine derartig bearbeitete Bohrungsfläche mit einer Ausformung 11, die durch eine Formänderung ds innerhalb eines Winkels dphi definiert ist. Um wirkungsvolle Funktionsverbesserungen bei Bohrungsflächen dieser Art erreichen zu können, müssen Zylinderverzüge mit Fourierkoeffizienten bis zur 8. Ordnung erzeugt werden können. Ferner sollte aus fertigungstechnischen Gründen (Reduzierung der Bearbeitungszeit) die Drehzahl des Werkzeugs möglichst hoch gewählt werden können. Das erfordert eine Zustelldynamik, die entsprechend schnell die gewünschte radiale Einstellung des Schneidmittels (z.B. einer Honleiste oder einer Bohrschneide) herbeiführen kann. In Abhängigkeit von dem verwendeten Bearbeitungsverfahren, z.B. Honen oder Feinbohren, sind die radialen Zustellgeschwindigkeiten zu definieren, welche sich aus der erforderlichen schneidmittelbedingten Schnittgeschwindigkeit ergeben.

Die der Erfindung zu Grunde liegende Aufgabe besteht somit darin, eine Maschine zur Erzeugung nicht zylindrischer Bohrungsflächen bereit zu stellen, die im Aufbau einfacher und somit kostengünstiger als die bekannten Maschinen ist und eine verbesserte Zustelldynamik aufweist.

Die genannte Aufgabe wird durch die in Anspruch 1 angegebenen Merkmale gelöst. Die Erfindung betrifft ferner verschiedene vorteilhafte Weiterbildungen, die in den Unteransprüchen definiert sind.

Bei der Erfindung, die sowohl das Honen als auch das so genannte Feinbohren betrifft, ist bei der Lösung der oben genannten Aufgabe vorgesehen, dass die Werkzeugaufnahmeeinheit, die die Mittel zur Feinzustellung in Form eines achsparallel direkt wirkenden Linearantriebs enthält, als nicht auswechselbares Teil der Maschinenspindel und damit der Maschine, sei es nun eine Hon- oder eine Feinbohrmaschine, ausgebildet ist, an der die Werkzeugeinheit - je nach erforderlichem Werkzeug - auswechselbar angeordnet ist. Die Einrichtung zur Feinzustellung, hier also bevorzugt der Linearantrieb, ist also nicht, wie beim Stand der Technik, für jedes Werkzeug separat in die Werkzeugeinheit einzubauen, sondern ist maschinenseitig nur einmal vorzusehen, und zwar in der dort anzuordnenden Werkzeugaufnahmeeinheit, an die verschiedene Werkzeugeinheiten angeschlossen werden können, die die eigentlichen Bearbeitungswerkzeuge und die Umlenkmittel für die Zustellung, jedoch nicht mehr die - relativ teuren - Mittel zur Feinzustellung enthalten müssen.

Bei einer Honmaschine, die durch Auf- und Abbewegung bei gleichzeitiger Drehung der Honleisten in üblicher Weise ein Kreuzschliffmuster erzeugt, gilt die Betrachtung natürlich auch analog für die Bewegungskomponente in Richtung der Achse einer Bohrung. Diese Bewegungskomponente erfolgt jedoch weniger schnell als diejenige entlang des Umfangs, so dass die Verbesserung der Zustelldynamik, die für die radiale Zustellung erreicht wird, in Überlagerung mit der axialen Komponente zu einem verbesserten Ergebnis führt.

Zusätzlich zu dieser Feineinstellung ist die bekannte Einstellbarkeit als Grobeinstellung nach wie vor gegeben.

Keine der oben genannten Veröffentlichungen zeigt ein Werkzeug, welches von einer maschinenseitig angeordneten Werkzeugaufnahme, die eine unabhängige Baugruppe der Maschine bildet, mit der dynamisch zugestellt wird und in die hochdynamisch vorzugsweise linear arbeitende Feinzustellantriebe integriert sind, welche temporär die Zustellbewegungen vorzugsweise mehrerer Schneidmittel über mehrere achsparallele Zustellstangen unabhängig voneinander bewirken können. Die in den Vorveröffentlichungen beschriebenen Werkzeuge arbeiten mit dynamischen Feinzustellungen innerhalb des Werkzeugs mit möglichst geringem Abstand zum Schneidmittel. Ihnen steht daher nur eine geringe Bauhöhe und somit nur ein geringer Zustellweg zur Verfügung. Dadurch ist es an einer solchen Stelle nur möglich, Mittel zur Feinzustellung von geringer Baugröße und daher mit einem relativ geringen Zustellweg einzubauen.

Bei der Erfindung können ein oder mehrere achsparallel wirkende Linearantriebe zur voneinander unabhängigen Zustellung von Bearbeitungswerkzeugen bzw. Schneidmittel (Honleisten oder Bohrschneiden) vorgesehen sein. Die Linearantriebe, die z. B. als piezo-elektrische Linearaktoren ausgebildet sind, werden durch eine elektrische Ansteuerung aktiviert und erzeugen eine axiale Bewegung eines Stößels mit einer bestimmten Kraft und Geschwindigkeit, der auf die Zustellstange für die radiale Zustellung der Schneidemittel der Bearbeitungswerkzeuge wirkt.

So ist es zum Beispiel realisierbar, dass bei einem radialen Zustellweg von 20 µm innerhalb eines Winkels dphi von ca. 25°, einem Bohrungsdurchmesser von ca. 80 mm und einer Drehzahl von 400 l/min, die Zeit zum Aufweiten und Zurückholen eines Schneidmittels ca. 10 ms beträgt.

Die Erfindung sieht somit vor, die Werkzeugeinheit und die Werkzeugaufnahme mit dem Linearantrieb konstruktiv zu trennen und den Linearantrieb für die dynamische Zustellung (Feinzustellung) der Werkzeugaufnahmeeinheit und damit der Maschine bzw. einer von der auswechselbaren Werkzeugeinheit unabhängigen Baugruppe zuzuordnen. An der unteren Stirnseite der Werkzeugaufnahmeeinheit ist die Werkzeugeinheit auswechselbar angeordnet. Die Werkzeugeinheit enthält nur noch ausschließlich Komponenten zur Umlenkung der maschinenseitig erzeugten Hubbewegungen in die Zustellbewegungen für die Bearbeitungswerkzeuge und ggf. die davon unabhängigen Zustellbewegungen für die Führungsleisten, sowie die Bearbeitungswerkzeuge und ggf. die Führungsleisten selbst.

Vorstehend wurde die Feststellung getroffen, dass die Werkzeugaufnahmeeinheit als Teil der Maschine bereitgestellt wird. Das schließt allerdings nicht aus, dass sie als eigenständige Baueinheit realisiert und montierbar ist.

Im Werkzeugkörper der Werkzeugeinheit befinden sich die Zustellstangen koaxial, zu dem Stößel oder den Stößeln der Linearantriebe der Werkzeugaufnahmeeinheit. Die Stößel üben eine zum Zentrum achsparallele Kraft auf die fluchtend angeordneten Zustellstangen aus. An den Stirnflächen der Stößel und der Zustellstangen wird die Zustellkraft auf die radial verschiebbaren Bearbeitungswerkzeuge übertragen. Die Stirnflächen sind so ausgebildet, dass keine normal wirkenden Schubkräfte übertragbar sind. Am unteren Ende der Zustellstangen sind Keilflächen angearbeitet, die die Axialbewegung in eine radiale Zustellbewegung umlenken.

Mit der erfindungsgemäßen Anordnung und Gestaltung von Werkzeugaufnahmeeinheit und Werkzeugeinheit lassen sich invertierte Funktionsformen herstellen. Durch die dynamische Feinzustellung der Bearbeitungswerkzeuge kann die gewünschte Sollform bei hohen Schnittgeschwindigkeiten und kleinen Formänderungssegmenten mit großer radialer Formänderung mit hoher Genauigkeit von wenigen Mikrometern erreicht werden.

Das Anlegen der Schneidmittel mit einer Grobzustellung verbessert das dynamische Zustellverhalten, da die Feinzustellung nur im Bereich der lokalen Formänderungen arbeiten soll. Da die Werkzeugaufnahmeeinheit mit der in sie integrierten Feinzustellung von der Werkzeugeinheit konstruktiv getrennt ist, braucht man nur in der Werkzeugeinheit ausschließlich einfache mechanisch betätigte Werkzeuge ohne eigene Zustellantriebe anzuordnen. Die Werkzeugeinheit ist für unterschiedliche Bearbeitungsaufgaben auswechselbar.

Ferner hat der Kühlschmierstoff nur unmittelbaren Kontakt zum Werkzeug, aber nicht zur Werkzeugaufnahmeeinheit, in der die Mittel zur Feinzustellung angeordnet sind. Die Linearantriebe sind somit vor dem schädlichen Einfluss aggressiver Flüssigkeiten geschützt.

Ausführungsbeispiele der Erfindung und ihrer vorteilhaften Weiterbildungen werden im Folgenden unter Bezugnahme auf die beigefügten Zeichnungen näher beschrieben. Es stellen dar:
- **Figur 1**: eine Bohrungsfläche mit einer lokalen Erweiterung;
- **Figur 2**: den Querschnitt einer Bohrungsfläche nach Figur 1;
- **Figur 3**: ein erstes Ausführungsbeispiel;
- **Figur 4a** und **Figur 4b**: Erläuterungen der Arbeitsweise des Linearantriebes 1-06 nach Figur 3;
- **Figur 5**: ein zweites Ausführungsbeispiel;
- **Figur 5a**: eine Ansicht in Richtung der Pfeile Va-Va in Figur 6;
- **Figur 5b**: eine Ansicht in Richtung der Pfeile Vb-Vb in Figur 6;
- **Figur 5c**: eine Ansicht in Richtung der Pfeile Vc-Vc in Figur 6;
- **Figur 6**: ein drittes Ausführungsbeispiel;
- **Figur 7**: ein viertes Ausführungsbeispiel;
- **Figur 8**: ein fünftes Ausführungsbeispiel;
- **Figur 9**: ein sechstes Ausführungsbeispiel;
- **Figur 9a**: die bei IXa in Figur 9 angegebene Einzelheit in vergrößerter Darstellung.

Das erste Ausführungsbeispiel nach den **Figuren 3****,** **4a** und **4b** zeigt als Teil einer Honmaschine eine Werkzeugaufnahmeeinheit 1 zur Feinzustellung. Sie weist achsparallel direkt wirkende Linearantriebe 1-06 auf, die ringsum angeordnet sein können (vgl. auch Figur 5a), von denen in Figur 3 nur eine dargestellt ist. An der Werkezeugaufnahmeeinheit 1 ist auswechselbar die Werkzeugeinheit 2 angeordnet, die das eigentliche Bearbeitungswerkzeug, d.h. die mit dem Schneidemittelbelag 2-06 versehene Honleiste 2-05, sowie die radial gegenüberliegend dargestellt zur Abstützung der Honleiste bzw. der Honleisten dienende Führungsleiste 2-04 oder Führungsleisten, sowie die zugeordneten Zustellstangen 1-03 (für die Honleiste) und 2-02 (für die Führungsleiste) aufweist. Die Werkzeugeinheit 2 liegt mit ihrer Stirnfläche 2-09 an der Stirnfläche 1-02 der Werkezeugaufnahmeeinheit an. Beide sind mit geeigneten Mitteln 1-16, zum Beispiel Schrauben, miteinander verbunden. Die Werkezeugaufnahmeeinheit 2 ist einfach aufgebaut. Sie kann einfach und unkompliziert ausgetauscht werden, ohne auch die Werkzeugaufnahmeeinheit 1, in der die achsparallel linear direkt wirkenden Mittel zur Feinzustellung, nämlich der Linearantrieb 1-06, angeordnet sind, auch austauschen zu müssen. Bei Verwendung eines - teuren - piezoelektrischen Linearzustellelementes bedeutet dies eine erhebliche Kostenreduzierung.

Wenn im folgenden bei der Beschreibung der Ausführungsbeispiele von einem *direkt* wirkenden Linearantrieb die Rede ist, so ist damit gemeint, dass zunächst keine Hubvergrößerungen durch getriebeartige Übersetzungen, die jedoch möglich sind, berücksichtigt werden.

Die Werkzeugaufnahmeeinheit 1 und die Werkzeugeinheit 2 liegen mit den Stirnflächen 1-02 und 2-09 aneinander an und sind leicht voneinander lösbar. Die Mittel 1-16 hierzu sind im Stand der Technik geläufig und daher nur angedeutet.

Die Werkzeugaufnahmeeinheit 1 befindet sich in dem Gehäuse 1-01, das mit seinem oberen Ende mit der Maschinenspindel 5 verbunden ist. Maschinenseitig werden, wie beim Honen üblich, Drehbewegung, Hubbewegung und Zustellbewegung an die Werkzeugaufnahmeeinheit 1 weitergegeben. Die Zustellung erfolgt in zweifachem Modus über die Zustellstange 1-09 für die Führungsleiste 2-04 und das Zustellrohr 1-10 für die Grobzustellung der Honleiste 2-05. Die Zustellstange 1-09 ist in dem Zustellrohr 1-10 geführt. Das Zustellrohr 1-10 ist mit dem Träger 1-13 verbunden. Beide, die Zustellstange 1-09 und das Zustellrohr 1-10 sind voneinander unabhängig. Beide werden zur Zustellung axial - unabhängig voneinander - durch die Steuerung der Honen- oder Feinbohrmaschine, an der die Maschinenspindel 5 angeordnet ist, nach unten verschoben.

Das untere Ende der Zustellstange 1-10 ist mit dem oberen Flansch 1-14 des Trägers 1-13 verbunden. Zwischen den beiden Flanschen 1-14 des Trägers 1-13 ist der zur Feinzustellung der Honleiste 2-05 dienende in Achsrichtung direkt wirkende Linearantrieb 1-06 angeordnet. Er wird von der Unterseite des oberen der beiden Flansche 1-14 nach unten verschoben und betätigt als Stellorgan den Stößel 1-05. Der Linearantrieb 1-06 wird durch die elektrischen Leitungen 1-07 mit Antriebsleistung und Steuersignalen versorgt. Die Einspeisung von Energie- und Steuersignalen erfolgt über Schleifringe 1-08. Auch berührungslose induktive telemetrische Übertragungssysteme sind einsetzbar. Der Lineardirektantrieb 1-06 arbeitet z.B. piezo-elektrisch mit einem Hub von bis zu 250 µm. Diese Piezosteller sind fliehkraftsicher ausgelegt. Auch elektromagnetische Antriebe nach dem Prinzip der Tauchspule oder der Magnetostriktion, elektro-rheologische oder magneto-rheologische Aktoren sind möglich.

Die zusammenfassend mit 1-12 bezeichneten Mittel zur Feinzustellung werden durch mindestens einen Linearantrieb 1-06 gebildet (wie gezeigt). Allerdings lassen sich, wie oben bereits unter Hinweis auf Figur 5a erwähnt, um die Achse des Systems zwischen den Flanschen 1-14 weitere Linearantriebe anordnen, so dass jeder Honleiste ein separater Linearantrieb zugeordnet werden kann.

Das Gehäuse 1-01 weist eine Sperrluftbohrung 1-11 auf, durch die ein (anderweitig erzeugter) geringer Überdruck im Gehäuse gehalten und somit das Eindringen von Flüssigkeit durch außerhalb vorhandene Leckstellen verhindert wird.

Der Linearantrieb 1-06 ist, wie bereits erwähnt, an seinem unteren Ende mit einem Stößel 1-05 als Stellorgan versehen, dessen Linearbewegung auf die Zustellstange 1-03 übertragen wird. Auf diese Weise wird die durch den Linearantrieb 1-06 bewirkte Feinzustellung der maschinenseitig durch die Zustellstange 1-10 vorgegebenen Grobzustellung überlagert.

Der Einbau der Lineardirektantriebe 1-06 erfolgt querkraftfrei. Die spiel- und querkraftfreie Kraftübertragungen 1-04 sind nur symbolisch als Kugel darstellt und können als Gelenke als ebene oder gewölbte Gleitflächen oder anderweitig ausgeführt sein. Sie müssen Zug und Druck spielfrei übertragen und ferner rotatorische Freiheitsgrade aufweisen, damit sich die Zustellstange 1-03, die mit ihrer keilförmigen Zustellfläche 1-031 an ihrem unteren Ende an der ebenfalls keilförmigen Zustellfläche 1-031 der Honleiste 2-05 anliegt, in vollflächiger Anlage an dieser ausrichten kann. Sie muss also u. U. an der Kraftübertragung 1-04 vom Stößel 1-05 etwas kippen können. Das kann sie nur, wenn die Kraftübertragung 1-04 keine Querkräfte überträgt. Ebenso ist ein Ausgleich eines geringen Achsversatzes zwischen Stößel 1-05 und Zustellstange 1-03 möglich.

Ein Linearantrieb, der durch ein piezoelektrisches Element gebildet wird, kann die Zustellstange mit großer Kraft nach unten bewegen. Zur Rückstellung steht dem Linearantrieb 1-06 nur eine geringere Kraft zur Verfügung. Die Rückstellung wird daher von der Rückstellfeder 2-07 unterstützt oder gar ganz aufgebracht wird. Man kann auch zwei Linearantriebe vorsehen, von denen einer zur Zustellung, der andere zur Rückstellung dient.

Im Werkzeugkörper 2-01 befindet sich die mit zwei konusförmigen Zustellflächen versehene Zustellstange 2-02, auf die von oben der Zustellstab 1-09 einwirkt. Die konischen Zustellflächen 2-021 und 2-022 wirken mit keilförmigen Zustellflächen an der Tragleiste 2-03 zusammen, an denen unmittelbar radial anschließend eine Führungsleiste 2-04 angeordnet ist, so dass auf diese Weise die axiale Bewegung der Zustellstange 1-09 in eine radiale Bewegung der Führungsleiste(n) umgesetzt (umgelenkt) wird. Entlang des Umfangs eines Werkstückes 4 können mehrere, z.B. vier Führungsleisten 2-04 angeordnet sein, zwischen denen entlang des Umfangs vier Zustellstangen 1-03 angeordnet werden können. Bei ausreichend biegesteifer Ausführung von Werkzeugaufnahmeeinheit und Werkzeugeinheit können Führungsleisten entfallen oder beim Steuerungsablauf nicht betätigt werden.

Bei kleineren Bohrungen ist eine koaxiale Übertragung der Zustellkräfte konstruktiv allerdings nicht möglich. Dann sind mechanische Kraftumlenkungen, zum Beispiel Biegegelenke, erforderlich, welche die Zustellkraft auf die mit kleinerem radialen Abstand angeordneten Zustellstangen übertragen.

Entsprechend der Anordnung des Linearantriebs 1-06 (oder der Linerantriebe) in der Werkzeugaufnahmeeinheit 1 befindet (oder befinden) sich in geradliniger Verlängerung koaxial zur Achse die Zustellstange 1-03 (oder Zustellstangen). Am Ende der Zustellstange 1-03 befindet sich die keilförmige Zustellfläche 1-031. An dieser Zustellfläche 1-031 liegt die Honleiste 2-05 mit der ebenfalls keilförmigen Zustellfläche 2-051 an. Unmittelbar auf der Außenseite der Honleiste 2-05 ist ein Schneidmittelbelag 2-06 angebracht. Je nach Ansteuerung des Lineardirektantriebes 1-06 wird somit auf die Honleiste 2-05 zusätzlich zu der über das Zustellrohr 1-10 bewirkten Grobzustellung eine axiale Feinzustellung bewirkt. Beide Zustellbewegungen werden überlagert an der Zustellstange 1-03 wirksam und werden in der Werkzeugeinheit 2 in eine radiale Zustellbewegung des Schneidmittelbelages 2-06 an die Bohrungsfläche 4-01 eines Werkstücks 4 umgesetzt beziehungsweise umgelenkt (vgl. den eingezeichneten Pfeil). Die Rückstellfeder 2-07 unterstützt die spiel- und querkraftfreie Kraftübertragung 1-04 im Zustellstrang zwischen Linearantrieb 1-06 und Zustellstange 1-03 bei einer Entlastung (Rückstellung) des Zustellstranges. Für eine schnelle Weiterleitung der Zustellbewegung kann die Zustellstange 1-03 auch aus einem Werkstoff geringerer Dichte sein, so dass durch eine geringe Massenträgheit die Bewegung des Linearantriebes noch sicherer verzögerungsfrei übertragen werden kann. Bei Auslegung der Druckkraft übertragenden Anordnung ist die Rückstellfeder 2-07 so auszulegen, dass beim Entlasten der Honleiste mit der Federkraft eine nach oben gerichtete Beschleunigung erreicht wird, welche mindestens so groß ist wie die nach oben gerichtete Beschleunigung des Stößels 2-05, so dass ein axialer Formschluss zwischen Zustellstange und Stößel sichergestellt ist.

Die Zustellstange 2-02 ist so ausgeführt, dass sie mit der Schrägfläche 1-31 der Zustellstange 1-03 einen Winkel bildet, der außerhalb des Bereiches einer Selbsthemmung liegt.

Die Zustellstange 1-09 wird maschinenseitig axial nach unten bewegt. Sie trifft dabei auf die Zustellstange 2-02, durch die die Führungsleisten 2-04 gegen die Bohrungsfläche 4-01 angelegt werden. Hingegen bewegt das Zustellrohr 1-10 den Träger 1-13 der Mittel 1-12 zur Feinzustellung und über diese die Zustellstangen 1-03 axial nach unten und drückt damit den Schneidmittelbelag 2-06 der Honleisten 2-05 an die Bohrungsfläche 4-01 des Werkstücks 4. Von dieser Position aus wird der Linearantrieb 1-06 entlang des Umfangs der Bohrung, also in Abhängigkeit des Winkels dphi und in Abhängigkeit von der vertikalen Lage der Bohrung angesteuert. Dabei wird jede Honleiste in jeder Stellung einer an dieser Stelle zu erzielenden Formänderung zugeordnet.

Durch Anordnung der Honleisten in unterschiedlichen Höhenpositionen, insbesondere durch Anordnung kurzer Honleisten, ist es auch möglich, Formänderungen in ausgewählten Positionen entlang der Umfangs- und Längsachse der Bohrung zu bearbeiten. Durch einzelne unabhängig voneinander zustellbare Honleisten, besonders durch kurze Honleisten, können auch sehr kleine axiale Längsabschnitte der Bohrungsfläche 4-01 durch die ein Formänderungssegment charakterisiert ist, bearbeitet werden. Dabei ist es dann-analog zu den Gegebenheiten entlang des Umfangs der zu bearbeitenden Fläche - vorteilhaft, wenn die Länge der Honleisten kleiner ist als die Längserstreckung der Formänderung.

Eine Honleiste kann auch auf einer Tragleiste mit mehreren Keilflächen angebracht sein, wie am Beispiel der Führungsleiste 2-04 und deren Anordnung an der Tragleiste 2-03 gezeigt.

Nicht dargestellt sind Sensoren zur Durchmesser- und Formmessung. Integrierte Maß-, Lagen- und Formmesseinrichtungen ermitteln die Qualität entweder in process oder post process in einem separaten Messhub (vgl. dazu auch den Kraftsensor 130 in Figur 7 und 9).

**Figur 4a** zeigt die Arbeitsweise des Linearantriebes 1-06 bei einer Zustellkraft F innerhalb einer Ausformung 11. Die Zustellkraft F hat dabei, wie in dem Diagramm in Figur 4a oben dargestellt, stets, das heißt unabhängig vom Zustellweg s, einen konstanten Wert. Bei jeder Überfahrung innerhalb dieses Formänderungssegmentes wird daher die momentan vorliegende Ausformung 11' um einen ebenfalls konstanten Betrag ds erweitert.

Eine andere Arbeitsweise des Linearantriebes 1-06 ist in **Figur 4b** dargestellt. Eine entsprechende Leistungsbeaufschlagung ist so gesteuert, dass die Zustellkraft F mit zunehmendem Zustellweg s abnimmt (vgl. das Diagramm), so dass zu Beginn der Bearbeitung bei jeder Überfahrung eine relativ große Ausformung 11' erzeugt wird. Mit zunehmender Anzahl der Überfahrungen des Bereiches der Ausformung wird der radiale Zustellweg ds und daher auch der radiale Materialabtrag ds kleiner.

Das Ausführungsbeispiel nach **Figur 5** unterscheidet sich von dem nach Figur 3 durch eine verbesserte Führung der Werkzeugaufnahmeeinheit 1 im Gehäuse 1-01. Dies wird dadurch gewährleistet, dass der Linearantrieb 1-06 direkt an dem oberen Flansch 1-14 des Trägers 1-13 anliegt und dadurch, dass die Kraftübertragung vom Stößel 1-05 des Linearantriebs 1-06 auf die Zustellstange 1-03 über eine reibungs- und verschleißarme Hartmetallplatte 1-17 erfolgt. Der Hubweg der Grobeinstellung mittels des Zustellrohres 1-10 ist mit 1-15 bezeichnet. Der Hubweg der Feineinstellung wird durch den Linearantrieb 1-06 bestimmt.

Die beiden Flansche 1-14 des Trägers 1-13 sind relativ dick ausgebildet und mit ihren Außenabmessungen so auf die zylindrische Innenfläche 1-18 des Gehäuses 1-01 abgestimmt, dass der Träger 1-13 in dem Gehäuse 1-01 bei seiner Auf- und Abbewegung sicher und spielfrei geführt wird. Dadurch wird die geführte Fläche stabiler. Die Innenfläche 1-18 ist entsprechend als tribologisch beanspruchte Führungsfläche bearbeitet.

Außerdem sind die Flansche 1-14 im Gehäuse 1-03 drehsicher aufgenommen. Hierzu weisen sie Nuten 1-19 auf, in die als Verdrehsicherung je eine Passfeder 1-20 (oder ein Stift) radial hineinragt, so dass zwar eine Längsbewegung der Flansche 1-14, nicht jedoch eine Verdrehbewegung möglich ist. Diese Anordnung stellt also eine Verdrehsicherung für den Träger 1-13 im Gehäuse 1-01 dar.

Wie aus **Figur 5a** ersichtlich, sind beim Ausführungsbeispiel nach Figur 5, 5a - 5c entlang des Umfangs (Kreislinie K) vier Linearantriebe 1-06 vorgesehen. Diese liegen, wie auch für den Linearantrieb 1-06 in Figur 5 gezeigt, an der Unterseite des oberen Flansches 1-14 des Trägers 1-13 an. Die am unteren Ende des Linearantriebs 1-06 angeordnete Stößel 1-05 sind so kurz wie möglich ausgeführt, so dass möglicherweise auftretende Biegemomente, die auf den Linearantrieb einwirken könnten, möglichst gering sind. Die Hartmetallplatte 1-17 gewährleistet auch bei permanentem Impulsbetrieb eine hohe Verschleißsicherheit.

Um eine soweit wie nur irgendwie möglich querkraftfreie Übertragung der Zustellkraft über die Stößel 1-05 der Hartmetallplatte 1-17 auf die Zustellstange 1-03 zu erreichen, ist die Stirnfläche der Zustellstange 1-03 als Kuppe ausgeführt, so dass nur eine Punktberührung stattfindet (siehe dazu auch die Ausführungen bei der Beschreibung des Ausführungsbeispiels nach Figur 7).

Die Linearantriebe 1-06 können über einen Kraftmesssensor kraftgeregelt, über einen Dehnmessstreifen weggeregelt oder im ungeregeltem Betrieb (der Zustellweg ist proportional zur anliegenden Spannung) betrieben werden.

Beim Ausführungsbeispiel nach Figur 6 wird die Zustellstange, die bei den seither beschriebenen Ausführungsbeispielen mit dem Bezugszeichen 1-03 versehen war, nunmehr durch zwei Zustellstangen-Abschnitte 1-30 und 1-31 gebildet, die voneinander getrennt ausgebildet sind und über eine Druckfeder 1-32 miteinander in Wirkverbindung stehen. Dadurch wird der Linearantrieb 1-06 als Kraftübertragung und nicht direkt als Stellmittel aktiv. Das Zustellrohr 1-10 ist dabei wie in Figur 5 ausgebildet. Es bewegt sich nach unten und schiebt die Linearantriebe 1-06 über die Unterseite des oberen Flansches 1-14 nach unten und wirkt somit über den Zustellstangenabschnitt 1-30 auf die Druckfeder 1-32 auf den Zustellstangenabschnitten 1-31. Dadurch werden die Honleisten 2-05 an die zylindrische Innenfläche einer Bohrung der Kraft der Druckfeder 1-32 angepresst, wie dies insbesondere beim Glätten einer vorgearbeiteten Form angebracht ist.

Das Ausführungsbeispiel nach **Figur 7** sieht geeignete Maßnahmen vor, um die Gegenkräfte, die bei Aktivierung des Linearantriebs 1-06 durch das Andrücken der Honleisten 2-05 an die zu bearbeitenden Innenfläche 4-01 einer Bohrung im Werkstück 4 entstehen und etwa beim Ausführungsbeispiel nach Figur 5 tendenziell das Zustellrohr 1-10 nach oben drücken, aufzunehmen. Dies erfolgt durch eine Sperreinrichtung.

Die Sperreinrichtung wird dadurch gebildet, dass die Zustellung der Honleisten 2-05 nicht mehr durch ein direkt von der Maschine her betätigtes Zustellrohr (wie das Zustellrohr 1-10 nach Figur 3, 5 und 6), sondern durch einen Zustellmotor 111 erfolgt, der an einem in der Maschine fest angeordneten Gehäuse 112 angeordnet ist. Dieses nicht rotierende Gehäuse 112 nimmt die erwähnten Gegenkräfte auf. Es umgibt den oberen Teil des rotierenden Gehäuses 1-01 der Werkzeugaufnahmeeinheit 1, der in das Gehäuse 112 hineinragt. Der Zustellmotor 111 dreht über eine Welle 113 ein Zahnrad 114, das sich im Eingriff mit einem Zahnkranz 115 an einer Zustellmutter 116 befindet. Die Zustellmutter ist mittels Lager 117 in dem Gehäuse 112 gelagert. Die Zustellmutter 116 ist innen mit einem Trapezgewinde 118 versehen, das sich im Eingriff mit dem Trapezgewinde 119 auf der Außenseite einer Spindelmutter 120 befindet. Daraus folgt, dass der Antrieb des Zustellmotors 111 die Zustellmutter 108 dreht und durch den getriebeartigen Eingriff der beiden Trapezgewinde 118 und 119 die Spindelmutter 120, wie durch den eingezeichneten Pfeil angedeutet, in axialer Richtung verschoben wird. Die Spindelmutter 120 ist durch den in die Bohrung 129 eintauchenden und am Gehäuse 112 angeordneten Stift 129' gegen ein Mitdrehen mit der Spindelmutter 120 gesichert.

In der Spindelmutter 120 ist eine Zustellhülse 125 mittels eines Radiallagers 125' und eines Axiallagers 125" drehbar gelagert. Die Zustellhülse 125 ist innen mit einer ringförmigen Nut 126 versehen, in der ein Flansch 127 eines Zustellrohres 128 aufgenommen ist, der integraler Bestandteil des Zustellrohres 128 ist. Das Zustellrohr 128 wirkt nun - unter Zwischenschaltung eines Kraftmesssensors 130 - auf den oberen Flansch 1-14 des Trägers 113. Die Flansche 1-14 sind im Gehäuse 1-03 durch Nut-Passfeder-Verbindungen 131 gegen Verdrehung gesichert.

Der Kraftmesssensor 130 dient zur Nachregelung der Grobeinstellung, die mit fortschreitendem Abtrag durch die Feinzustellung erforderlich wird. Die Honleisten werden daher immer mit konstanter Kraft angelegt und von der lokal wirkenden Zustellkraft der Feineinstellung überlagert.

Wird somit durch Ansteuerung des Zustellmotors 111 der Träger 1-13 verschoben, so drückt die untere Fläche des oberen Flansches 1-14 auf den Linearantrieb 1-06, von dem lediglich einer gezeigt ist, von dem jedoch, analog zu Figur 5a, im Kreis K um die Achse der Anordnung zum Beispiel vier Stück angeordnet sein können. Das untere Ende des Linearantriebs 1-06 wirkt über eine Hartmetallplatte 1-17 querkraftfrei auf die gerundete Kuppe 136 eines Zustellstiftes 135 der Zustellstange 1-03, die mit zwei schrägen Zustellflächen 1-31 versehen ist, die bei axialer Verstellung mit entsprechend ausgebildeten Schrägflächen einer Honleiste 2-05 zusammenwirken, diese in radialer Richtung nach außen verschieben und somit den darauf angeordneten Schneidmittelbelag 2-06 zur Einwirkung auf die Innenfläche 4-01 des Werkstücks 4 bringen, wobei, wie dargestellt, die Grobzustellung durch den Zustellmotor 111 und die Feinzustellung durch den Linearantrieb 1-06 erfolgt. Die Gegenkräfte, die beim Andrücken der Honleisten mit den Schneidbelägen an die Innenfläche der Bohrung 4-01 des Werkstückes entstehen, werden vom Gehäuse 112, das an der Maschine angeordnet ist, aufgenommen, da die beiden ineinander greifenden Gewinde 118 und 119 selbsthemmend ausgebildet sind. Aufgrund der stabilen Führung des Trägers 1-13 in dem Gehäuse 1-01 und der ansonsten auch querkraftfrei ausgebildeten Kraftübertragung kommt es nicht zu Verformungen der Bauteile des Zustellmechanismus, insbesondere nicht zum Auftreten von Biegemomenten.

Aus Figur 7 ist auch ersichtlich, dass das Gehäuse 1-01 der Werkzeugaufnahmeeinheit von einer Einrichtung 1-40 umgeben ist, die, wie bei 1-41 schematisch dargestellt, durch eine Verdrehsicherung am Maschinenrahmen rotatorisch angeordnet ist und die Schleifringe 1-42 aufweist, die eine elektrische Verbindung zu Schleifringen 1-43 bilden, die an dem Bauteil 1-44 angeordnet sind, das mit der Werkezeugaufnahmeeinheit mitdreht. Über diese Schleifringverbindung erfolgt die elektrische Ansteuerung und Energieversorgung der Linearantriebe 1-06.

Die anderen aus Figur 7 ersichtlichen Komponenten haben dieselbe Funktion wie bei den anderen Ausführungsbeispielen.

**Figur 8** zeigt ein weiteres Ausführungsbeispiel, bei dem die Werkzeugeinheit als Feinbohrwerkzeug 3 ausgebildet ist. An der Stirnfläche 1-02 des Gehäuses 1-01 der Werkzeugaufnahmeeinheit 1 liegt die Stirnfläche 3-06 eines Formbohrwerkzeugs 3 an. Die Mittel zur Feinzustellung 1-12 mit Energiezuführung und konstruktivem Aufbau entsprechen weitgehend denen des Ausführungsbeispiels nach Figur 3. Die Zustellstangen 1-03 betätigen jedoch in diesem Fall ein Formbohrwerkzeug, d.h. ein Schneidmittel mit definierter Schneidengeometrie. An der keilförmigen Zustellfläche 1-031 liegt ein Zustellstift 3-05 mit seiner Zustellfläche 3-051 an. Bei axialer Verschiebung der Zustellstange 1-03 wird der Zustellstift 3-05 radial nach außen gedrückt. Dabei trifft er auf den Schneidplattenhalter 3-02, der bei 3-07 mit dem Werkzeugkörper 3-01 verschraubt ist und dessen unterer Abschnitt aufgrund einer Materialschwächung durch die Biegekerbe 3-03 elastisch nach außen abbiegbar ist und damit die Schneidplatte 3-04 mit ihrer Spitze radial auf die Innenfläche 4-01 des Werkstückes 4 zustellt.

Die Voreinstellung der Schneiden erfolgt analog der Grobeinstellung, wie bei den vorgehend beschriebenen Ausführungsbeispielen, durch eine zentrische Kraft, welche die Feinzustellung 1-12 mit nach unten bewegt und damit die Schneidplatten 3-04 radial in die Bearbeitungsposition bringt. Die einzelnen lokalen Formänderungssegmente werden dann wieder dadurch erzeugt, dass für jede Schneide unabhängig eine Feinzustellung vorgenommen wird, die an der Stelle zu erzeugen ist, an der sich die Schneidplatte gerade befindet.

Mit der maschinenseitig verfügbaren Zustellung, insbesondere der Doppelzustellung für Bearbeitungswerkzeuge und Führungsleisten kann auch im Abwärtshub eine Schruppbearbeitung und im Aufwärtshub eine Schlichtbearbeitung erfolgen. Während beider Schritte kann die dynamische Feinzustellung aktiviert werden.

Das Ausführungsbeispiel nach **Figur 9** **und** **9a** ist im Wesentlichen so aufgebaut wie dasjenige nach Figur 7, jedoch mit der Maßgabe, dass es sich wiederum - wie auch bei Figur 8 - um eine Werkzeugaufnahmeeinheit handelt, die ein Formbohrwerkzeug aufnimmt.

Wie oben bereits beschrieben, so ist auch hier der obere rotierende Teil des Werkzeugs, im vorliegenden Fall des Formbohrwerkzeugs 3, der durch die Zustellstange 1-10, die Zustellhülse 125 und das Zustellrohr 128 gebildet wird, von dem nicht rotierenden Gehäuse 112 umgeben, auf dem ein Zustellmotor 111 angeordnet ist, der in der oben beschriebenen Weise die Spindelmutter 120 axial verschiebt, wie durch den eingezeichneten Doppelpfeil angedeutet. Damit wird auch das Zustellrohr 128, den Linearantrieb 1-06 und über die Hartmetallplatte 1-17 den Zustellstift beziehungsweise die Zustellstifte 1-35 sowie die Zustellstange 1-03 gegen die Kraft der Rückstellfeder 2-07 verschoben. Am unteren Ende der Zustellstangen 1-03 ist jeweils eine schräge Zustellfläche 3-51 (siehe Figur 9a) vorgesehen, die eine an einem Schneidenhalter 301 befestigte Feinbohrschneide 301 in radialer Richtung nach außen drückt und somit auf die Bohrungsfläche 4-01 im Werkstück 4 zustellt. Der Schneidenhalter 300 ist mit dem Werkzeugkörper 3-01 fest verbunden, zum Beispiel an diesem angeschraubt. Die Schneiden 3-04 können radial und/oder axial in unterschiedlichen Positionen angeordnet sein.

Beide Ausführungsbeispiele beschreiben ein Werkzeug zur Herstellung von Ausformungen 11 und Einengungen 22 an einer Bohrung. Bei einer maschinenseitig angeordneten Werkzeugaufnahmeeinheit mit integrierten Lineardirektantrieben ist lediglich die Werkzeugeinheit dem jeweiligen Prozess anzupassen.

## Patentansprüche

1. Maschine zur Erzeugung nicht zylindrischer Bohrungsflächen mit einer hin und her bewegbaren und drehangetriebenen Maschinenspindel (5), an die zumindest ein Bearbeitungswerkzeug (2-06, 3-04) anschließbar ist, auf das über Zustellmittel (1-10) eine Zustellbewegung übertragen wird, die nach einer Umlenkung das Bearbeitungswerkzeug (3) radial auf die zu bearbeitende Bohrungsfläche (4-01) zustellt und bei der die Zustellbewegung des genannten Zustellmittels (1-10) mit Zustellbewegung eines Mittels zur Feinzustellung überlagert wird, **dadurch gekennzeichnet, dass** das Mittel zur Feinzustellung (1-12) in einer der Maschinenspindel (5) zugeordneten Werkzeugaufnahmeeinheit (1) angeordnet ist und durch einen achsparallel wirkenden Linearantrieb (1-06) gebildet wird, dessen Stellorgan (1-05) auf eine Zustellstange (1-03) wirkt, die mit dem Bearbeitungswerkzeug (2-05, 3-04) und den Mitteln zur Umlenkung (1-031, 1-032) der Zustellbewegung in einer mit der Werkzeugaufnahmeeinheit(1) verbundenen Werkzeugeinheit (2,3) angeordnet ist.

2. Maschine nach Anspruch 1, **dadurch gekennzeichnet, dass** der Linearantrieb (1-06) ein piezoelektrisches Element aufweist.

3. Maschine nach Anspruch 1 oder 2, **dadurch gekennzeichnet, dass** an der Werkzeugaufnahmeeinheit (1) Schleifringe (1-08) oder berührungslose Übertragungsmittel zur Übermittlung von Steuersignalen und/oder elektrischer Energie an den Linearantrieb (1-06) vorgesehen sind.

4. Maschine nach einem der Ansprüche 1 bis 3, **dadurch gekennzeichnet, dass** der Linearantrieb (1-06) auf einem Träger (1-13) angeordnet ist, auf den die maschinenseitig vorgesehenen Zustellmittel (1-10) wirken.

5. Maschine nach einem der Ansprüche 1 bis 4, **dadurch gekennzeichnet, dass** die Übertragung der Zustellbewegung von dem Linearantrieb (1-06) auf die Zustellstange (1-03) durch Übertragungsmittel erfolgt, die Zug und/oder Druck spiel- und querkraftfrei übertragen.

6. Maschine nach einem der Ansprüche 1 bis 5, **dadurch gekennzeichnet, dass** die Rückstellung der Feinzustellung (1-12) durch einen zweiten Linearantrieb bewirkt oder unterstützt wird.

7. Maschine nach einem der Ansprüche 1 bis 6, **dadurch gekennzeichnet, dass** die Bearbeitungswerkzeuge Honleisten (2-05) sind.

8. Maschine nach einem der Ansprüche 1 bis 7, **dadurch gekennzeichnet, dass** mindestens eine Honleiste in ihrer Länge in Achsrichtung der Bohrung (4) kürzer ist als die zu erzielende Formänderung in Richtung der Achse der Bohrung (4).

9. Maschine nach einem der Ansprüche 1 bis 8, **dadurch gekennzeichnet, dass** die Bearbeitungswerkzeuge Formbohrwerkzeuge (3) sind.

10. Maschine nach einem der Ansprüche 1 bis 9, **dadurch gekennzeichnet, dass** die in der Werkzeugeinheit (2) angeordnete Zustellstange (1-03) in die Werkzeugaufnahmeeinheit (1) hineinragt.

11. Maschine nach einem der Ansprüche 1 bis 10, **dadurch gekennzeichnet, dass** in der Werkzeugeinheit (2) zusätzlich zu den Honleisten (2-06) radial verschiebbare an die Bohrungsfläche (4-01) anlegbare Führungsleisten (2-04) angeordnet sind.

12. Maschine nach einem der Ansprüche 1 bis 11, **dadurch gekennzeichnet, dass** die von den erstgenannten Zustellmitteln (1-10) übertragene Zustellbewegung als Grobzustellung eingesetzt wird, der die Feinzustellung durch den achsparallel direkt wirkenden Linearantrieb (1-06) überlagert ist.

13. Maschine nach einem der Ansprüche 1 bis 12, **dadurch gekennzeichnet, dass** die Zustellstange (1-03), auf die das Stellorgan (1-05) des Linearantriebs (1-06) einwirkt, aus einem Stoff niedriger Dichte hergestellt ist.

14. Maschine nach einem der Ansprüche 1 bis 13, **dadurch gekennzeichnet, dass** die in der Werkzeugaufnahmeeinheit (1) angeordneten Linearantriebe (1-06) auf einem Träger (1-13) angeordnet ist, der zur Erzeugung einer Grobzustellung von einem Zustellrohr (1-10) axial verschiebbar ist.

15. Maschine nach Anspruch 14, **dadurch gekennzeichnet, dass** der Träger (1 - 13)einen oberen und einen unteren Flansch (1-14) aufweist, die mit ihren umlaufenden zylindrischen Seitenflächen an der zylindrischen Innenfläche (1-18) des Gehäuses (1-01) der Werkzeugaufnahmeeinheit (1) drehsicher geführt sind.

16. Maschine nach einem der Ansprüche 1 bis 15, **dadurch gekennzeichnet, dass** eine Sperreinrichtung (118, 119) verhindert, dass durch die bei Zustellung der Bearbeitungswerkzeuge (2-05, 3-04) auf die zu bearbeitende Fläche (4-01) des Werkstücks erzeugte Gegenkraft die Mittel zur Zustellung der Bearbeitungswerkzeuge entgegen der Zustellrichtung verschiebt.

17. Maschine nach Anspruch 16, **dadurch gekennzeichnet, dass** die Sperreinrichtung dadurch gebildet wird, dass die Zustellstange (1 - 10) in einer Zustellhülse (125) aufgenommen ist, die drehbar in einer Spindelmutter (120) aufgenommen ist, die über eine selbsthemmende Getriebeverbindung (118, 119) von einer Zustellmutter (116) axial verstellbar ist, die in einem nicht mit drehenden Gehäuse (112) angeordnet und von einem Zustellmotor (111)durch Drehung verstellbar ist.

18. Maschine nach Anspruch 17, **dadurch gekennzeichnet, dass** das Zustellrohr (128) mit einem Flansch (127) versehen ist, der in einer Zustellhülse (125) aufgenommen ist, und dass die Zustellhülse in der Spindelmutter (120) drehbar gelagert ist.

19. Maschine nach einem der Ansprüche 1 bis 18, **dadurch gekennzeichnet, dass** in den Mitteln zur Grobzustellung, vorzugsweise in dem Zustellrohr (128), ein Kraftmesssensor (130) zur geregelten Nachstellung der Grobstellung angeordnet ist.

20. Maschine nach einem der Ansprüche 1 bis 19, **dadurch gekennzeichnet, dass** der Linearantrieb (1-606) auf die Zustellstange für die Honleiste oder das Feinbohrwerkzeug unter Zwischenschaltung einer Hartmetallplatte (1-17) einwirkt, die ihrerseits auf die abgerundete (136) Kuppe eines Zustellstiftes (135) einwirkt, der in axialer Richtung mit der Zustellstange (1-03) gekoppelt ist.

21. Maschine nach einem der Ansprüche 1 bis 20, **dadurch gekennzeichnet, dass** in der Werkzeugeinheit (2, 3) die radial verschiebbaren Bearbeitungswerkzeuge (2-06, 3-04), die achsparallelen Zustellstangen und die Mittel zur Umlenkung der axialen Zustellbewegung, in eine radiale Zustellbewegung, jedoch nicht die Mittel zur Grobstellung angeordnet sind.

## Claims

1. Machine for creating non-cylindrical bore surfaces comprising a rotary-driven machine spindle (5) which can be moved back and forth, to which at least one machining tool (2-06, 3-04) can be connected, to which a feed movement is transferred via feed means (1-10) which, following a deflection, feeds the machining tool (3) radially to the bore surface (4-01) which is to be machined, and wherein a feed movement of a means for fine feeding is superimposed on the feed movement of said feed means (1-10), **characterised in that** the means for fine feeding (1-12) is arranged in a tool holder unit (1) associated with the machine spindle (5) and is formed through a linear drive (1-06) acting parallel to the axis, the actuating element of which (1-05) acts on a feed rod (1-03) which is arranged, with the machining tool (2-05, 3-04) and the means for deflection (1-031, 1-032) of the feed movement, in a tool unit (2, 3) connected with the tool holder unit (1).

2. Machine according to claim 1, **characterised in that** the linear drive (1-06) possesses a piezoelectric element.

3. Machine according to claim 1 or 2, **characterised in that** slip rings (1-08) or contact-free transmission means for transmitting control signals and/or electrical energy to the linear drive (1-06) are provided on the tool holder unit (1).

4. Machine according to one of the claims 1 to 3, **characterised in that** the linear drive (1-06) is arranged on carrier (1-13) on which the feed means (1-10) provided on the machine side act.

5. Machine according to one of the claims 1 to 4, **characterised in that** the transmission of the feed movement from the linear drive (1-06) to the feed rod (1-03) takes place through transmission means which transfer the tension and/or pressure free of play and transverse forces.

6. Machine according to one of the claims 1 to 5, **characterised in that** the resetting of the fine feeding (1-12) is effected or supported by a second linear drive.

7. Machine according to one of the claims 1 to 6, **characterised in that** the machining tools are honing stones (2-05).

8. Machine according to one of the claims 1 to 7, **characterised in that** at least one honing stone is shorter in length in the axial direction of the bore (4) than the change in form which is to be achieved in the direction of the axis of the bore (4).

9. Machine according to one of the claims 1 to 8, **characterised in that** the machining tools are shaping boring tools (3).

10. Machine according to one of the claims 1 to 9, **characterised in that** the feed rod (1-03) arranged in the tool unit (2) projects into the tool holder unit (1).

11. Machine according to one of the claims 1 to 10, **characterised in that**, in addition to the honing stones (2-06), radially displaceable guide rails (2-04) which can be applied to the bore surface (4-01) are arranged in the tool unit (2).

12. Machine according to one of the claims 1 to 11, **characterised in that** the feed movement transmitted from the aforementioned feed means (1-10) is used as a coarse feed over which the fine feeding through the linear drive (1-06) acting directly parallel to the axis is superimposed.

13. Machine according to one of the claims 1 to 12, **characterised in that** the feed rod (1-03) acted on by the actuating element (1-05) of the linear drive (1-06) is manufactured of a low-density material.

14. Machine according to one of the claims 1 to 13, **characterised in that** the linear drive (1-06) arranged in the tool holder unit (1) is arranged on a carrier (1-13) which can be displaced axially by a feed pipe (1-10) in order to achieve a coarse feed.

15. Machine according to claim 14, **characterised in that** the carrier (1-13) possesses an upper and a lower flange (1-14) which are guided, secured against rotation, with their peripheral cylindrical side surfaces on the cylindrical inner surface (1-18) of the housing (1-01) of the tool holder unit (1).

16. Machine according to one of the claims 1 to 15, **characterised in that** a blocking device (118, 119) prevents the means for feeding the machining tools from being displaced contrary to the direction of feed through the counterforce generated as the machining tools (2-05, 3-04) are fed onto the surface of the workpiece which is to be machined (4-01).

17. Machine according to claim 16, **characterised in that** the blocking device is formed **in that** the feed rod (1-10) is accommodated in a feed sleeve (125) which is housed rotatably in a spindle nut (120) which is axially displaceable, via a self-locking geared connection (118, 119), by a feed nut (116) which is arranged in a nonrotating housing (112) and which is adjustable through rotation by means of a feed motor (111).

18. Machine according to claim 17, **characterised in that** the feed tube (128) is provided with a flange (127) which is accommodated in a feed sleeve (125) and that the feed sleeve is mounted rotatably in the spindle nut (120).

19. Machine according to one of the claims 1 to 18, **characterised in that** a force measuring sensor (130) for the controlled adjustment of the coarse feed is provided in the means for coarse feed, preferably in the feed tube (128).

20. Machine according to one of the claims 1 to 19, **characterised in that** the linear drive (1-606) acts on the feed rod for the honing stone or the fine boring tool via an intervening carbide plate (1-17) which acts in turn on the rounded (136) point of a feed pin (135) which is coupled in an axial direction with the feed rod (1-03).

21. Machine according to one of the claims 1 to 20, **characterised in that** the radially displaceable machining tools (2-06, 3-04), the axis-parallel feed rods and the means for deflection of the axial feed movement into a radial feed movement, but not the means for coarse feed, are arranged in the tool unit (2, 3).

## Revendications

1. Machine pour la production de surfaces d'alésage non cylindriques avec une broche de machine (5) mobile en va-et-vient et entraînée en rotation, à laquelle est raccordable au moins un outil d'usinage (2-06, 3-04), sur lequel un mouvement d'avance est transmis via des moyens d'avance (1-10), lequel fait avancer l'outil d'usinage (3) radialement sur la surface d'alésage à usiner (4-01) selon une déviation et lors duquel le mouvement d'avance dudit moyen d'avance (1-10) est superposé au mouvement d'avance d'un moyen d'avance précise, **caractérisé en ce que** le moyen d'avance précise (1-12) est agencé dans une unité de logement d'outil (1) associée à la broche de machine (5) et formé par un entraînement linéaire (1-06) agissant de manière parallèle à l'axe, dont l'organe de réglage (1-05) agit sur une tringle d'avance (1-03), qui est agencée avec l'outil d'usinage (2-05, 3-04) et les moyens de déviation (1-031, 1-032) du mouvement d'avance dans une unité d'outil (2,3) reliée à l'unité de logement d'outil (1).

2. Machine selon la revendication 1, **caractérisée en ce que** l'entraînement linéaire (1-06) présente un élément piézoélectrique.

3. Machine selon la revendication 1 ou 2, **caractérisée en ce que** sont prévus sur l'unité de logement d'outil (1) des bagues glissantes (1-08) ou des moyens de transmission sans contact pour la transmission de signaux de commande et/ou d'une énergie électrique à l'entraînement linéaire (1-06).

4. Machine selon l'une des revendications 1 à 3, **caractérisée en ce que** l'entraînement linéaire (1-06) est agencé sur un support (1-13) sur lequel les moyens d'avance (1-10) prévus côté machine sont actifs.

5. Machine selon l'une des revendications 1 à 4, **caractérisée en ce que** la transmission du mouvement d'avance par l'entraînement linéaire (1-06) à la tringle d'avance (1-03) s'effectue par des moyens de transmission qui transmettent la traction et/ou la poussée sans jeu et sans force de cisaillement.

6. Machine selon l'une des revendications 1 à 5, **caractérisée en ce que** la remise à l'état initial de l'avance précise (1-12) est réalisée ou supportée par un deuxième entraînement linéaire.

7. Machine selon l'une des revendications 1 à 6, **caractérisée en ce que** les outils d'usinage sont des barrettes de rodoir (2-05).

8. Machine selon l'une des revendications 1 à 7, **caractérisée en ce qu'**au moins une barrette de rodoir a une longueur plus courte dans la direction axiale de l'alésage (4) que la modification de forme à obtenir dans la direction de l'axe de l'alésage (4).

9. Machine selon l'une des revendications 1 à 8, **caractérisée en ce que** les outils d'usinage sont des outils de perçage (3).

10. Machine selon l'une des revendications 1 à 9, **caractérisée en ce que** la tringle d'avance (1-03) agencée dans l'unité d'outil (2) dépasse dans l'unité de logement d'outil (1).

11. Machine selon l'une des revendications 1 à 10, **caractérisée en ce que** sont agencées dans l'unité d'outil (2) en plus des barrettes de rodoir (2-06) des barrettes de guidage (2-04) mobiles radialement pouvant être disposées sur la surface d'alésage (4-01).

12. Machine selon l'une des revendications 1 à 11, **caractérisée en ce que** le mouvement d'avance transmis par les premiers moyens d'avance (1-10) est mis en oeuvre en tant qu'avance approximative, à laquelle est superposée l'avance précise par l'entraînement linéaire (1-06) à action directe parallèlement à l'axe.

13. Machine selon l'une des revendications 1 à 12, **caractérisée en ce que** la tringle d'avance (1-03), sur laquelle agit l'organe de réglage (1-05) de l'entraînement linéaire (1-06), est fabriquée en matériau de faible épaisseur.

14. Machine selon l'une des revendications 1 à 13, **caractérisée en ce que** les entraînements linéaires (1-06) agencé dans l'unité de logement d'outil (1) est agencé sur un support (1-13), qui est mobile axialement pour générer une avance approximative par un tube d'avance (1-10).

15. Machine selon la revendication 14, **caractérisée en ce que** le support (1-13) présente une bride supérieure et inférieure (1-14) qui est guidée de manière fixe en rotation avec ses surfaces latérales cylindriques rotatives sur la surface interne cylindrique (1-18) du boîtier (1-01) de l'unité de logement d'outil (1).

16. Machine selon l'une des revendications 1 à 15, **caractérisée en ce qu'**un dispositif de blocage (118, 119) empêche que par la force antagoniste générée lors de l'avance des outils d'usinage (2-05, 3-04) sur la surface à usiner (4-01) de la pièce à usiner les moyens d'avance des outils d'usinage se déplacent à l'encontre de la direction d'avance.

17. Machine selon la revendication 16, **caractérisée en ce que** le dispositif de blocage est formé de sorte que la tringle d'avance (1-10) est logée dans une enveloppe d'avance (125), qui est logée de manière rotative dans un écrou de broche (120), qui est réglable axialement via une liaison cinématique autobloquante (118, 119) par un écrou d'avance (116), qui est agencée dans un boîtier (112) ne participant pas à la rotation et réglable par rotation par un moteur d'avance (111).

18. Machine selon la revendication 17, **caractérisée en ce que** le tube d'avance (128) est doté d'une bride (127) qui est logée dans une enveloppe d'avance (125), et **en ce que** l'enveloppe d'avance est montée de manière rotative dans l'écrou de broche (120).

19. Machine selon l'une des revendications 1 à 18, **caractérisée en ce que** dans les moyens d'avance approximative, de préférence dans le tube d'avance (128), est agencé un capteur de mesure de force (130) pour le réajustage réglé du positionnement approximatif.

20. Machine selon l'une des revendications 1 à 19, **caractérisée en ce que** l'entraînement linéaire (1-606) agit sur la tringle d'avance pour la barrette de rodoir ou l'outil de perçage précis en intercalant une plaque métallique rigide (1-17), qui agit de son côté sur le sommet arrondi (136) d'une baguette d'avance (135), qui est couplée dans la direction axiale à la tringle d'avance (1-03).

21. Machine selon l'une des revendications 1 à 20, **caractérisée en ce que** dans l'unité d'outil (2, 3) les outils d'usinage mobiles radialement (2-06, 3-04), les tringles d'avance parallèles à l'axe et les moyens de déviation du mouvement d'avance sont agencés dans un mouvement d'avance radial mais pas les moyens de positionnement approximatif.
